# EUROPÄISCHE PATENTSCHRIFT

(11) **EP 0 685 596 B1**
(45) Veröffentlichungstag und Bekanntmachung des Hinweises auf die Patenterteilung: **26.02.1997**
(21) Anmeldenummer: 95106528.3
(22) Anmeldetag: 29.04.1995
(51) Int. Cl.: E01B 29/17

(54) **Schienenverladezug zum Transport sowie zum Auf- und Abladen von Langschienen**
Rail transport wagons for loading, transporting and unloading of long railway rails
Train de chargement de rails pour le chargement, le transport et le déchargementdes rails longs de voie ferrée

(30) Priorität: 26.05.1994 DE 4418376
(43) Veröffentlichungstag der Anmeldung: 06.12.1995
(73) Patentinhaber: GEORG ROBEL GmbH & Co., D-81371 München (DE)
(72) Erfinder: Hertelendi, Josef, D-83395 Freilassing (DE)

(56) Entgegenhaltungen:
- DE-B- 1 163 354
- DE-B- 1 208 326
- FR-A- 1 363 164

## Beschreibung

Die Erfindung betrifft einen Schienenverladezug zum Transport sowie zum Auf- und Abladen von Langschienen, mit einer Anzahl von auf Schienenfahrwerken abgestützten Verladewagen, denen in Wagenlängsrichtung voneinander distanzierte Schienenauflager zugeordnet sind, die jeweils auf einer Auflagerstütze um eine vertikale Achse von einer senkrecht zur Wagenlängsrichtung verlaufenden Inbetriebstellung in eine in Wagenlängsrichtung verlaufende Außerbetriebstellung drehbar gelagert und durch eine Arretiervorrichtung in der gewünschten Stellung fixierbar sind.

Ein derartiger Schienenverladezug ist bereits aus der DE 12 08 326 B bekannt und besteht aus einer Vielzahl von miteinander gekuppelten Wagen. Diese sind zur Lagerung der zu transportierenden Langschienen mit am Wagenrahmen befestigten und in Wagen- bzw. Zuglängsrichtung voneinander distanzierten Schienenauflagern ausgestattet, die die Lagerung von mehreren Schichten von Schienen in Etagen übereinander ermöglichen. Jedes - einer Etage zugehörige - Schienenauflager besteht aus zwei horizontalen Tragbalken, die jeweils an einem Ende auf einer Auflagerstütze um eine vertikale Achse drehbar gelagert sind, wobei diese beiden vertikalen Stützen in Wagenquerrichtung einander gegenüberliegend im Flankenbereich des Verladewagens angeordnet sind. In der Außerbetriebstellung sind die Tragbalken parallel zur Wagenlängsachse enlang der Wagenflanke in einander entgegengesetzter Richtung ausgerichtet, um den Zugang zu den Schienen in der darunterliegenden Etage zu erlauben. Im Einsatz werden die - jeweils eine Hälfte des Auflagers bildenden - Tragbalken um 90° gegeneinander eingeschwenkt und in der Wagenmitte miteinander verriegelt.

Ein ähnlicher Schienenverladezug ist weiters in der DE 27 34 748 B geoffenbart. Das horizontale Verschwenken der Schienenauflager zwischen den beiden Stellungen sowie das Verriegeln in der jeweiligen Position erfolgt händisch durch eine Bedienungsperson, die hierzu den gesamten Zug abschreiten muß. Aufgrund der immer länger werdenden Langschienenverladezüge und der dementsprechend großen Anzahl von zu manipulierenden Schienenauflagern ist dies ein sehr zeit- sowie arbeitsintensiver Vorgang, der unproduktive Wartezeiten erzwingt.

Die Aufgabe der vorliegenden Erfindung besteht nun in der Schaffung eines Schienenverladezuges der eingangs beschriebenen Art, bei dem der zur Bedienung erforderliche Arbeitsaufwand wesentlich reduzierbar ist.

Diese Aufgabe wird erfindungsgemäß mit einem gattungsgemäßen Schienenverladezug dadurch gelöst, daß jedem Schienenauflager ein eigener Schwenkantrieb zugeordnet und die Arretiervorrichtung für eine automatische Verriegelung des Schienenauflagers nach Beendigung der Schwenkbewegung ausgebildet ist.

Mit dieser Ausbildung ist es nun möglich, das In- und Außerbetriebstellen bzw. Verschwenken der Schienenauflager unter beträchtlicher Verminderung und Vereinfachung des Arbeitsaufwandes ferngesteuert durchzuführen. Da die an die Schwenkbewegung anschließende Arretierung der Schienenauflager in der jeweiligen Position automatisch vonstatten geht, ist bei einer vereinfachten Bedienung auch ein Höchstmaß an Sicherheit in Verbindung mit der Schienenverladung gewährleistet. Dies bringt nicht nur eine sehr vorteilhafte Beschleunigung des Arbeitsablaufes und eine damit einhergehende Verkürzung der Wartezeiten auf ein absolutes Minimum mit sich, sondern führt auch zu einer wesentlichen Erhöhung der Sicherheit des Arbeitspersonals, da nun die im Abschreiten von 300m langen Zügen und Manipulieren von schweren Vorrichtungen enthaltenen Gefahrenquellen eliminiert werden.

Die Ansprüche 2 bis 7 beschreiben vorteilhafte und bevorzugte Weiterbildungen der Erfindung. Die Variante gemäß Anspruch 8 und 9 bietet eine zusätzliche Optimierung des sicherheitstechnischen Aspektes, die mit geringem konstruktivem Aufwand erzielbar ist.

Die Erfindung wird im folgenden anhand in den Zeichnungen dargestellter Ausführungsbeispiele näher erklärt.

Es zeigen:
Fig. 1 eine schematisierte Teil-Seitenansicht eines Schienenverladezuges, mit einer Vielzahl von in Zuglängsrichtung hintereinander angeordneten Schienenauflagern,
Fig. 2 eine Ansicht in Zuglängsrichtung eines Schienenauflagers gemäß Pfeil II in Fig. 1,
Fig. 3 eine Draufsicht auf das Schienenauflager, wobei sich - abweichend von Fig. 2 - die Schienenauflager in einer Außerbetriebstellung befinden,
Fig. 4 eine vergrößerte Detail-Seitenansicht einer Arretiervorrichtung des genannten Schienenauflagers und
Fig. 5 und 6 je eine weitere Variante einer Arretiervorrichtung.

Ein in Fig. 1 lediglich zum Teil dargestellter Schienenverladezug 1 setzt sich aus einer Anzahl von auf Schienenfahrwerken 2 abgestützten Verladewagen 3 zusammen und ist zum Transport von Langschienen 4 sowie zu deren Auf- und Abladen mittels eines auf dem Zug verfahrbaren Portalkranes 5 ausgebildet. Zur Auflage der Langschienen 4 dienen Schienenauflager 6, die auf den Verladewagen 3 in Wagenlängsrichtung voneinander distanziert angeordnet sind und deren genauerer Aufbau aus den Fig. 2 und 3 ersichtlich ist.

Die Schienenauflager 6 bestehen jeweils aus einem horizontalen Tragbalken 7, der an seiner Oberseite mit Rollen 8 zur längsverschiebbaren Auflage der Langschienen 4 ausgestattet ist. Der Tragbalken 7 jedes Schienenauflagers 6 ist an seinem einen Ende mit einer Lagerhülse 14 verbunden, die um eine vertikale Achse 9 drehbar auf einer Auflagerstütze 10 gelagert und koaxial zu deren Längsachse 24 positioniert ist. Die Auflagerstütze 10 wiederum ist auf einem Wagenrahmen 11 des Verladewagens 3 montiert. Das Schienenauflager 6 ist von einer senkrecht zur Wagenlängsrichtung verlaufenden Inbetriebstellung (Fig. 2) in eine in Wagenlängsrichtung verlaufende Außerbetriebstellung (Fig. 3) verschwenkbar.

Es sind jeweils zwei Schienenauflager 6 übereinander bzw. in vertikaler Richtung voneinander distanziert angeordnet und bilden so zwei Etagen 12 zur Aufnahme von je einer Schichte von Langschienen 4, wobei eine dritte, unterste Etage 12 durch eine mit Rollen 8 versehene Ladeplattform 13 des Wagenrahmens 11 gebildet wird. Zur zusätzlichen Abstützung der Tragbalken 7 der Schienenauflager 6 bei voller Beladung sind mittige Stützrippen 35 vorgesehen. Die Auflagerstützen 10 der der mittleren und oberen Etage zugeordneten Schienenauflager 6 sind jeweils - in Wagenquerrichtung einander gegenüberliegend - an den Längsseiten des Wagenrahmens 11 angeordnet.

Zur Durchführung der Verschwenkbewegung der Schienenauflager 6 ist diesen jeweils ein eigener Schwenkantrieb 15 zugeordnet, der unterhalb der Ladeplattform 13 an einer mit dem Wagenrahmen 11 verbundenen Konsole 16 befestigt und als Hydraulikantrieb ausgebildet ist. Die Kolbenstange 17 des Schwenkantriebes 15 ist an einer koaxial zur vertikalen Längsachse 24 angeordneten und um diese verschwenkbar gelagerten Schwenkstange 18 angelenkt, die wiederum mit ihrem oberen Ende mit der Lagerhülse 14 des Schienenauflagers 6 verbunden ist. Am der Lagerhülse 14 entgegengesetzten, freien Ende jedes Schienenauflagers 6 befindet sich ein Begrenzungsanschlag 19, der während der Inbetriebstellung zur Anlage an die der Lagerhülse jeweils gegenüberliegende Auflagerstütze 10 vorgesehen ist. Zu diesem Zweck ist jede Auflagerstütze 10 mit einer Einrastnut 20 zum Einrasten eines unteren Randes 21 des Begrenzungsanschlages 19 versehen. Ein weiterer Anschlag 22 ist am Wagenrahmen 11 befestigt und dient zur Begrenzung der Verschwenkung in der Außerbetriebstellung.

Um die Schienenauflager 6 in der Inbetriebstellung bzw. Außerbetriebstellung zu fixieren, ist eine Arretiervorrichtung 23 vorgesehen, die für eine automatische Verriegelung des Schienenauflagers nach Beendigung der Schwenkbewegung ausgebildet ist. Die - in Fig. 4 im Detail ersichtliche - Arretiervorrichtung 23 ist jeweils durch eine Kulissensteuerung 25 gebildet, die aus einer in der Lagerhülse 14 angebrachten schlitzförmigen Kulisse 26 und einem mit dieser zusammenwirkenden Kulissenbolzen 27 besteht, der mit der Schwenkstange 18 verbunden ist. Die Kulisse 26 hat die Form eines umgekehrten flachen V. Die Lagerhülse 14 liegt auf einem einen Teil der Auflagerstütze 10 bildenden Abstützring 30 auf und weist eine über den unteren Rand 28 der Lagerhülse vorstehende Blockiernase 29 auf. Der Abstützring 30 weist seinerseits zwei bezüglich der Längsachse 24 um 90° voneinander distanzierte Blockierkerben 31 zum Einrasten der Blockiernase 29 auf.

Bei Beaufschlagung des Schwenkantriebes 15 und Rotation der Schwenkstange 18 kommt es infolge der Bewegung des Kulissenbolzens 27 in der Kulisse 26 zuerst zu einem Hochheben der Lagerhülse 14 mitsamt dem Schienenauflager 6, da die Blockiernase 29 deren Rotation vorerst verhindert. Dadurch wird auch der Tragbalken 7 von der Stützrippe 35 abgehoben. Sobald die Blockiernase 29 zur Gänze aus der Blockierkerbe 31 nach oben geschoben ist, beginnt der Kulissenbolzen 27 als Mitnehmer zu wirken und versetzt die Lagerhülse 14 in Rotation um die Längsachse 24. Nach Durchführung einer 90°igen Schwenkbewegung rastet die Blockiernase 29 in der anderen Blockierkerbe 31 des Abstützringes 30 durch das Eigengewicht des Schienenauflagers 6 wieder ein und arretiert so das Schienenauflager 6 in der Endposition.

Jedem Schienenauflager 6 ist zudem in jeder der beiden Endpositionen ein Endschalter 32 zugeordnet, der zur Betätigung eines optischen und/oder akustischen Meldesystems 33 ausgebildet ist. Dieses weist jeweils am oberen Ende einer Auflagerstütze 10 befestigte Lampen 34 auf, die der im Portalkran 5 befindlichen Bedienungsperson die Beendigung der über Funkfernsteuerung ausgelösten Verschwenkung bzw. das Verriegeln der Schienenauflager 6 in der jeweiligen Endposition deutlich anzeigen.

In Fig. 5 (bei der, ebenso auch wie in Fig. 6, für funktionsgleiche Teile dieselben Bezugszeichen wie beim bereits beschriebenen Beispiel beibehalten werden) ist eine Arretiervorrichtung 36 zu sehen, die als Nockensteuerung 37 ausgebildet ist. Dabei ist der untere Rand 28 der Lagerhülse 14 mit trapezförmigen Nocken 38 versehen, denen Kerben 39 im Abstützring 30 zugeordnet sind. Insgesamt vier formschlüssig ineinander passende Paare von Nocken und Kerben sind jeweils um 90° versetzt rund um die Auflagerstütze 10 angeordnet und gestatten ein Einrasten des Schienenauflagers 6 in der In- bzw. Außerbetriebstellung durch das Eigengewicht des Schienenauflagers nach erfolgter Drehung anhand der - mit der Lagerhülse 14 verbundenen - Schwenkstange 18. (Als zusätzliche Möglichkeit wäre es denkbar, den unteren Rand der Lagerhülse und den zugeordneten oberen Rand des Abstützringes in Form einer Sinuskurve gewellt zu gestalten. Dadurch wäre eine Verminderung der Reibung zwischen Lagerhülse und Abstützring während der Verschwenkung erzielbar.)

Die in Fig. 6 dargestellte Arretiervorrichtung 40 besteht aus einem Blockierriegel 41, der in einem vertikalen Schlitz 42 in der Auflagerstütze 10 geführt ist und dem - um 90° gegeneinander versetzte - Einrastnuten 43 zugeordnet sind. Diese sind im oberen Rand 44 der rotierbaren Lagerhülse 14 angeordnet, deren unterer Rand 28 glatt ausgeführt ist und auf dem Abstützring 30 gleitet. Um die Arretiervorrichtung 40 für eine Verschwenkung des Schienenauflagers 6 zu entriegeln, wird der Blockierriegel 41 mittels eines Solenoids 45 angehoben, so daß die Lagerhülse 14 anhand der Schwenkstange 18 unter Beaufschlagung des Schwenkantriebes in Rotation versetzt werden kann. Nach Erreichen der Endposition des Schienenauflagers 6 rastet der Blockierriegel 41 aufgrund der Schwerkraft wieder in den Einrastnuten 43 ein. Das Solenoid 45 ist zweckmäßigerweise mit dem Meldesystem 33 bzw. den Endschaltern 32 und Lampen 34 gekoppelt.

Alternativ ist es natürlich auch möglich, anstelle zweier in Wagenquerrichtung einander gegenüberliegender Auflagerstützen eine einzige, bezüglich der genannten Querrichtung mittig angeordnete Auflagerstütze zu verwenden.

## Patentansprüche

1. Schienenverladezug zum Transport sowie zum Auf- und Abladen von Langschienen, mit einer Anzahl von auf Schienenfahrwerken (2) abgestützten Verladewagen (3), denen in Wagenlängsrichtung voneinander distanzierte Schienenauflager (6) zugeordnet sind, die jeweils auf einer Auflagerstütze (10) um eine vertikale Achse (9) von einer senkrecht zur Wagenlängsrichtung verlaufenden Inbetriebstellung in eine in Wagenlängsrichtung verlaufende Außerbetriebstellung drehbar gelagert und durch eine Arretiervorrichtung (23;36;40) in der gewünschten Stellung fixierbar sind, dadurch gekennzeichnet, daß jedem Schienenauflager (6) ein eigener Schwenkantrieb (15) zugeordnet und die Arretiervorrichtung (23;36;40) für eine automatische Verriegelung des Schienenauflagers (6) nach Beendigung der Schwenkbewegung ausgebildet ist.

2. Schienenverladezug nach Anspruch 1, dadurch gekennzeichnet, daß der Schwenkantrieb (15) als unterhalb einer Ladeplattform (13) angeordneter Hydraulikantrieb ausgebildet ist, dessen Kolbenstange (17) mit einer koaxial zur Längsachse (24) der vertikalen Auflagerstütze (10) angeordneten und um diese verschwenkbar gelagerten Schwenkstange (18) verbunden ist.

3. Schienenverladezug nach Anspruch 1 oder 2, dadurch gekennzeichnet, daß die Arretiervorrichtung (23) durch eine Kulissensteuerung (25) gebildet ist.

4. Schienenverladezug nach Anspruch 3, dadurch gekennzeichnet, daß das Schienenauflager (6) mit einer koaxial zur Längsachse (24) positionierten, drehbar gelagerten Lagerhülse (14) verbunden ist, die eine mit einem Kulissenbolzen (27) der Schwenkstange (18) zusammenwirkende Kulisse (26) sowie eine über einen unteren Rand (28) vorstehenden Blockiernase (29) aufweist, wobei die Lagerhülse (14) auf einem mit der Auflagerstütze (10) verbundenen Abstützring (30) aufliegt, der zwei bezüglich der Längsachse (24) um 90° voneinander distanzierte Blockierkerben (31) zum Einrasten der Blockiernase (29) aufweist.

5. Schienenverladezug nach einem der Ansprüche 1 bis 4, dadurch gekennzeichnet, daß jeder von zwei in Wagenquerrichtung einander gegenüberliegenden Auflagerstützen (10) eine Kulissensteuerung (25) zugeordnet ist, von denen eine erste Kulissensteuerung (25) mit einem ersten Schienenauflager (6) und ein unterhalb diesem positioniertes zweites Schienenauflager (6) mit der zweiten Kulissensteuerung (25) verbunden ist.

6. Schienenverladezug nach einem der Ansprüche 1 bis 5, dadurch gekennzeichnet, daß jedem Schienenauflager (6) am der Lagerhülse (14) entgegengesetzten freien Ende ein Begrenzungsanschlag (19) zur Anlage an die der Lagerhülse gegenüberliegende Auflagerstütze (10) zugeordnet ist.

7. Schienenverladezug nach Anspruch 6, dadurch gekennzeichnet, daß jeder Auflagerstütze (10) eine Einrastnut (20) zum Einrasten eines unteren Randes (21) des Begrenzungsanschlages (19) zugeordnet ist.

8. Schienenverladezug nach einem der Ansprüche 1 bis 7, dadurch gekennzeichnet, daß jedem Schienenauflager (6) ein Endschalter (32) zugeordnet ist, der zur Betätigung eines optischen und/oder akustischen Meldesystems (33) ausgebildet ist.

9. Schienenverladezug nach Anspruch 8, dadurch gekennzeichnet, daß das Meldesystem (33) durch jeweils am oberen Ende einer Auflagerstütze (10) befestigte Lampen (34) gebildet ist.

## Claims

1. A rail loading train for transporting and for loading and unloading long rails, comprising a number of loading wagons (3) supported on on-track undercarriages (2), with which are associated rail supports (6) which are spaced apart from one another in the longitudinal direction of the wagon and which are respectively mounted on a supporting pillar (10) so as to be rotatable about a vertical axis (9) from an operative position extending perpendicularly to the longitudinal direction of the wagon into an inoperative position extending in the longitudinal direction of the wagon and which may be fixed in the desired position by means of a locking device (23;36;40), characterized in that a separate pivot drive (15) is associated with each rail support (6) and the locking device (23;36;40) is designed to lock the rail support (6) automatically when the pivoting movement is completed.

2. A rail loading train according to claim 1, characterized in that the pivot drive (15) is designed as a hydraulic drive arranged underneath a loading platform (13), of which the piston rod (17) is connected to a pivoting rod (18) arranged coaxially to the longitudinal axis (24) of the vertical supporting pillar (10) and mounted so as to be pivotable around the said longitudinal axis.

3. A rail loading train according to claim 1 or 2, characterized in that the locking device (23) is formed by a slotted-link guide (25).

4. A rail loading train according to claim 3, characterized in that the rail support (6) is connected to a rotatably mounted bearing sleeve (14) positioned coaxially to the longitudinal axis (24), the said bearing sleeve having a link (26) cooperating with a link pin (27) of the pivoting rod (18) and a locking projection (29) protruding beyond a lower edge (28), the bearing sleeve (14) resting on a supporting ring (30) connected to the supporting pillar (10), the supporting ring having two locking notches (31) spaced 90° apart from one another with respect to the longitudinal axis (24), for engaging the locking projection (29).

5. A rail loading train according to one of claims 1 to 4, characterized in that a slotted-link guide (25) is associated with each of two supporting pillars (10) situated opposite one another in the transverse direction of the wagon, of which a first slotted-link guide (25) is connected to a first rail support (6) and a second rail support (6) situated underneath it is connected to the second slotted-link guide (25).

6. A rail loading train according to one of claims 1 to 5, characterized in that a limiting stop (19) is associated with each rail support (6) at the free end opposite the bearing sleeve (14), for abutment against the supporting pillar (10) situated opposite the bearing sleeve.

7. A rail loading train according to claim 6, characterized in that an engaging groove (20) is associated with each supporting pillar (10) for engaging a lower edge (21) of the limiting stop (19).

8. A rail loading train according to one of claims 1 to 7, characterized in that a limit switch (32) is associated with each rail support (6) which is designed to operate a visual and/or acoustic signalling system (33).

9. A rail loading train according to claim 8, characterized in that the signalling system (33) is formed by lights (34) respectively fixed to the top end of each supporting pillar (10).

## Revendications

1. Train de chargement de rails pour le transport ainsi que pour le chargement et le déchargement de rails longs, avec un nombre de wagons de chargement (3) prenant appui sur des trains de roulement sur rails (2) et auxquels sont associés des organes de support de rails (6) espacés les uns des autres dans la direction longitudinale des wagons et qui sont respectivement montés sur un appui d'organe de support (10) à rotation autour d'un axe vertical (9) d'une position de fonctionnement s'étendant perpendiculairement à la direction longitudinale des wagons en une position hors fonctionnement s'étendant dans la direction longitudinale des wagons et qui peuvent être fixés par un dispositif d'arrêt (23; 36; 40) dans la position recherchée, caractérisé en ce qu'il est associé à chaque organe de support de rails (6) une commande de pivotement propre (15) et que le dispositif d'arrêt (23; 36; 40) est réalisé en vue d'un verrouillage automatique de l'organe de support de rails (6) après la fin du mouvement de pivotement.

2. Train de chargement de rails selon la revendication 1, caractérisé en ce que la commande de pivotement (15) est réalisée sous forme de commande hydrauliques disposée en dessous d'une plateforme de chargement (13), dont la tige de piston (17) est reliée à une tige pivotante (18) disposée coaxialement à l'axe longitudinal (24) de l'appui d'organe de support vertical (10) et logé de façon pivotante autour de celui-ci.

3. Train de chargement de rails selon la revendication 1 ou 2, caractérisé en ce que le dispositif d'arrêt (23) est constitué par une commande à coulisse (25).

4. Train de chargement de rails selon la revendication 3, caractérisé en ce que l'organe de support de rails (6) est relié à une douille de palier (14) positionnée coaxialement à l'axe longitudinal (24) et montée à rotation qui comporte une coulisse (26) coopérant avec un boulon de coulisse (27) de la tige pivotante (18) ainsi qu'un ergot de blocage (29) faisant saillie sur un bord inférieur (28), la douille de palier (14) reposant sur une bague d'appui (30) reliée à l'appui d'organe de support (10) qui présente deux encoches de blocage (31) espacées l'une de l'autre de 90° relativement à l'axe longitudinal (24) pour l'enclenchement de l'ergot de blocage (29).

5. Train de chargement de rails selon l'une des revendications 1 à 4, caractérisé en ce qu'il est associé à chacun de deux appuis d'organe de support (10) opposés l'un à l'autre dans la direction transversale des wagons une commande à coulisse (25) dont la première commande à coulisse (25) est reliée à un premier organe de support de rails (6), et un deuxième organe de support de rails (6) positionné en dessous de celui-ci à la deuxième commande à coulisse (25).

6. Train de chargement de rails selon l'une des revendications 1 à 5, caractérisé en ce qu'il est associé à chaque organe de support de rails (6) à l'extrémité libre opposée à la douille de palier (14) une butée de délimitation (19) pour l'application à l'appui d'organe de support (10) opposé à la douille de palier.

7. Train de chargement de rails selon la revendication 6, caractérisé en ce qu'il est associé à chaque appui d'organe de support (10) une rainure d'enclenchement (20) pour l'enclenchement d'un bord inférieur (21) de la butée de délimitation (19).

8. Train de chargement de rails selon l'une des revendications 1 à 7, caractérisé en ce qu'il est associé à chaque organe de support de rails (6) un commutateur de fin de course (32) qui est réalisé pour l'actionnement d'un système de signalisation optique et/ou acoustique (33).

9. Train de chargement de rails selon la revendication 8, caractérisé en ce que le système de signalisation (33) est constitué par des lampes (34) fixées respectivement à l'extrémité supérieure d'un appui d'organe de support (10).
